# EUROPÄISCHE PATENTANMELDUNG

(11) **EP 0 684 360 A1**
(43) Veröffentlichungstag der Anmeldung: **29.11.1995**
(21) Anmeldenummer: 95107493.9
(22) Anmeldetag: 16.05.1995
(51) Int. Cl.: E05F 3/04, E05F 3/08

(54) **Türschliessvorrichtung zur Anbringung im Türschwellenbereich**

(30) Priorität: 17.05.1994 DE 4417227
(71) Anmelder: Josef Gartner & Co., D-89421 Gundelfingen (DE)
(72) Erfinder: Renner, Georg, D-89423 Gundelfingen (DE); Doser, Andreas, D-89423 Gundelfingen (DE)
(74) Vertreter: Müller-Boré & Partner Patentanwälte

(57) **Zusammenfassung**

Türschließvorrichtung (10) zur Anbringung im Türschwellenbereich mit einem Gehäuse (11) zur Aufnahme einer mit einer Schließfedereinrichtung (12) zusammenwirkenden Dämpfungseinrichtung (13), die in einem Betätigungsschieber (14) angeordnet ist, und einer Schließerachse mit einer Schließernoc kenscheibe (22), die über den Betätigungsschieber (14) mit der Schließfedereinrichtung (12) zusammenwirkt, und einer Dämpfernockenscheibe (23), die mit der Dämpfungseinrichtung (13) zusammenwirkt, wobei der Betätigungsschieber (14) mit einer Koppeleinrichtung (32) versehen ist, derart, daß die Schließernockenscheibe (22) bei einem Öffnungsvorgang sowohl auf die Schließfedereinrichtung (12) als auch auf die Dämpfungseinrichtung (13) wirkt.

## Beschreibung

Die vorliegende Erfindung betrifft eine Türschließvorrichtung gemäß dem Oberbegriff des Anspruchs 1. Türschließvorrichtungen der vorgenannten Art dienen zur Erzielung einer Zwangsschließung von Türen, wobei die Schließbewegung in einem vorgegebenen Geschwindigkeitsverlauf erfolgt. Eine derartige Türschließvorrichtung ist aus der DE-OS 27 55 787 bekannt. Bei der bekannten Türschließvorrichtung erfolgt eine Öffnungsbewegung der Tür entgegen der Wirkung einer Schließfedereinrichtung, die dabei gespannt wird, um die zum bewegungsgesteuerten Schließvorgang der Tür notwendige Schließkraft zu erzeugen. Eine Dämpfung der Öffnungsbewegung der Tür erfolgt dabei allein aufgrund der inneren Dämpfung der mechanischen Federeinrichtung.

Weiterhin ist bereits ein Türschließer bekannt (US-A-4,064,589), welcher nur eine einzige Nokkenscheibe für Schließkraft und Dämpfungskraft aufweist. Die Nockenscheibe wirkt auf eine Schubstange, die federbelastet und hydraulisch gedämpft ist.

Der vorliegenden Erfindung liegt die Aufgabe zugrunde, eine Türschließvorrichtung zu schaffen, die neben der mechanischen Öffnungsdämpfung durch die Schließfedereinrichtung auch eine hydraulische Öffnungsdämpfung ermöglicht.

Diese Aufgabe wird mit einer Türschließvorrichtung gelöst, die die Merkmale des Anspruchs 1 aufweist.

Erfindungsgemäß ist der Betätigungsschieber der Türschließvorrichtung mit einer Koppeleinrichtung versehen, derart, daß die Schließernockenscheibe bei einem Öffnungsvorgang sowohl auf die Schließfedereinrichtung als auch auf die Dämpfungseinrichtung wirkt.

Aufgrund dieser Maßnahme ist es möglich, die ohnehin in der Türschließvorrichtung vorhandene Dämpfungseinrichtung, die bei den konventionellen Türschließvorrichtungen lediglich beim Schließvorgang wirksam wird, in vorteilhafter Weise auch für den Öffnungsvorgang zu nutzen, um so der mechanischen Öffnungsdämpfung eine hydraulische Öffnungsdämpfung zu überlagern und damit einen in der Bewegung genauer steuerbaren Öffnungsvorgang zu ermöglichen.

Bei einer besonders vorteilhaften Ausführungsform der Türschließvorrichtung ist die Koppeleinrichtung aus einer zwischen Seitenwandungen des Betätigungsschiebers vorgesehenen Traverse gebildet, die auf einer Seite mit der Schließernockenscheibe und der anderen Seite mit der Dämpfungseinrichtung zusammenwirkt. Hierdurch ist die Koppeleinrichtung zwischen der Schließernockenscheibe und der Dämpfungseinrichtung durch eine besonders einfache konstruktive Maßnahme realisiert.

Wenn sich die als Traverse ausgebildete Koppeleinrichtung an einem Kolben der Dämpfungseinrichtung abstützt, ist eine besonders kompakte Ausführung der Koppeleinrichtung möglich, so daß abgesehen von der Traverse keine weiteren Bauteile oder konstruktiven Maßnahmen zur Realisierung der Koppeleinrichtung notwendig sind und die Ausbildung der Koppeleinrichtung praktisch keine Auswirkungen auf die Abmessungen der Türschließvorrichtung hat.

Besonders vorteilhaft ist es, wenn der Betätigungsschieber U-förmig mit zwei Schieberschenkeln ausgebildet ist, wobei die Traverse Enden der Schieberschenkel miteinander verbindet und eine Schieberbasis auf die Schließfedereinrichtung wirkt. Durch eine derartige Ausbildung des Betätigungsschiebers wird eine weitere Steigerung bezüglich der Kompaktheit der gesamten Türschließvorrichtung ermöglicht, da der U-förmig ausgebildete Betätigungsschieber die Dämpfungseinrichtung nur noch auf zwei Seiten umfaßt, so daß zumindest in einer Breitenrichtung der Dämpfungseinrichtung eine Abflachung der Türschließvorrichtung gegenüber konventionellen Türschließvorrichtungen möglich ist.

Eine derartig vorteilhafte, U-förmige Ausbildung des Betätigungsschiebers mit zwei Schieberschenkeln, die von einer Schieberbasis abgehen, ermöglicht auch unabhängig von dem Vorhandensein einer Koppeleinrichtung eine besonders kompakte Ausbildung der Türschließvorrichtung.

Besonders vorteilhaft ist es auch, wenn eine in einer Gehäusewandung vorgesehene Federabstützung zur Abstützung der Schließfeder mit einer verschließbaren Durchgangsöffnung zur Durchführung einer Federspanneinrichtung versehen ist. Dies ermöglicht ein Einführen einer Federspanneinrichtung von außen in das Gehäuse, so daß die Montage der weiteren Bauteile der Türschließvorrichtung, wie etwa die Schließerachse, die Schließernockenscheibe und die Dämpfernockenscheibe bei komprimierter Schließfeder erfolgen kann und somit ein ausreichender Montageraum zur Verfügung steht.

Eine derartig vorteilhafte Ausbildung einer verschließbaren Durchgangsöffnung in der Gehäusewandung ist auch unabhängig von dem Vorhandensein einer Koppeleinrichtung sinnvoll und vorteilhaft, da in jedem Fall eine erhebliche Montageerleichterung beim Zusammenbau der Türschließvorrichtung geschaffen wird.

In einer bevorzugten Ausführungsform ist zu Realisierung der vorstehend erwähnten Montagehilfe eine weitere Federabstützung zur Abstützung der Schließfeder mit einer Verbindungseinrichtung zur kraftschlüssigen Verbindung mit der Federspanneinrichtung versehen. Hierdurch wird es möglich, die Federspanneinrichtung unmittelbar an der weiteren Federabstützung anzusetzen.

Besonders vorteilhaft ist es, wenn die Verbindungseinrichtung als Gewindebohrung zur Aufnahme eines freien Endes einer Gewindestange ausgebildet ist, da somit die Möglichkeit gegeben ist, zur Realisierung der Federspanneinrichtung ein kostengünstiges und jederzeit zur Verfügung stehendes Normteil einzusetzen.

Als ein ebenfalls großer Vorteil der Türschließvorrichtung erweist es sich, wenn zumindest eine Lagerstelle der Schließerachse in einem Deckel des Gehäuses ausgebildet ist. Dies ermöglicht eine fertigungstechnisch besonders einfache Gestaltung des Gehäuses, da die Ausbildung der funktionsbedingt mit relativ engen Fertigungstoleranzen versehenen Lagerstelle im ohnehin separat zu fertigenden Deckel erfolgt. Darüber hinaus wird die Montage der Türschließvorrichtung wesentlich vereinfacht, da anders als bei konventionell ausgebildeten Türschließvorrichtungen der für die Montage der Schließerachse im Gehäuse zur Verfügung stehende Montageraum nicht durch eine am Gehäuse selbst ausgebildete Lagerstelle eingeschränkt wird.

Eine derart vorteilhafte Ausbildung zumindest einer Lagerstelle der Schließerachse in einem Dekkel des Gehäuses ist daher auch unabhängig von der Realisierung einer Koppeleinrichtung in jedem Fall von Vorteil.

Wenn darüber hinaus die im Deckel ausgebildete Lagerstelle einstückig mit dem Deckel ausgebildet ist, wird eine besonders geringe Teileanzahl bei der Türschließvorrichtung ermöglicht.

Nachstehend wird eine vorteilhafte Ausführungsform der Türschließvorrichtung anhand der Zeichnungen näher erläutert. Es zeigen:
Fig. 1 eine Draufsicht auf eine Türschließvorrichtung bei abgenommenem Deckel;
Fig. 2 eine Schnittdarstellung der in Fig. 1 dargestellten Schließvorrichtung längs dem Schnittlinienverlauf 11-11 mit Darstellung des Deckels;
Fig. 3 die Türschließvorrichtung während der Montage mit einer Federspanneinrichtung.

Die in Fig. 1 dargestellte Türschließvorrichtung 10 weist ein Gehäuse 11 auf, in das eine Schließfedereinrichtung 12 und eine Dämpfungseinrichtung 13 eingesetzt sind. Die Dämpfungseinrichtung 13 befindet sich im Innern eines Betätigungsschiebers 14, der einen Zylinder 15 und einen darin beweglichen Kolben 16 aufweist.

Zur Beaufschlagung der Schließfedereinrichtung 12 über den Betätigungsschieber 14 und zur Beaufschlagung des Kolbens 16 der Dämpfungseinrichtung 13 ist eine Schließerschwinge 17 bzw. eine Dämpferschwinge 18 vorgesehen, die auf einer gemeinsamen Drehachse 19 im Gehäuse 11 schwenkbar gelagert sind.

Die Schließerschwinge 17 bzw. die Dämpferschwinge 18 weisen jeweils eine Tastrolle 20, 21 auf, die auf dem Umfang einer Schließernockenscheibe 22 bzw. einer Dämpfernockenscheibe 23 abrollen. Die Schließernockenscheibe 22 und die Dämpfernockenscheibe 23 sind auf einer Schließerachse 24 ausgebildet, die mit einem Türzapfen 25 aus dem Gehäuse 11 herausgeführt ist, der zur drehstarren Verbindung mit einem hier nicht näher dargestellten Türblatt dient.

In dem hier dargestellten Ausführungsbeispiel ist die Schließerachse 24 in zwei Lagerstellen 26, 27 gelagert, wobei die Lagerstelle 26 im Gehäuse 11 und die Lagerstelle 27 in einem das Gehäuse 11 abschließenden Deckel 28 untergebracht ist.

Der Betätigungsschieber 14 weist eine U-förmige Ausbildung auf mit zwei Schieberschenkeln 29, 30, die an einem Ende mit einer Schieberbasis 31 verbunden sind. An ihren gegenüberliegenden Enden sind die Schieberschenkel 29, 30 durch eine Traverse 32 miteinander verbunden. Wie insbesondere aus Fig. 2 deutlich wird, stützt sich die Traverse 32 mit einer Seite an einer Druckrolle 33 der Schließerschwinge 17 ab. Mit ihrer gegenüberliegenden Seite stützt sich die Traverse 32 am Kolben 16 der Dämpfungseinrichtung 13 ab. Aus der Darstellung in Fig. 2 wird auch deutlich, daß sich die Dämpferschwinge 18 mit ihrer Druckrolle 34 unmittelbar am Kolben 16 abstützt.

Zur Erzielung der Dämpfungswirkung ist die Dämpfungseinrichtung 13 mit einer Drosseleinrichtung 35 versehen, durch die bei Kompression einer Dämpferrückstellfeder 36 über eine im Kolben ausgebildete Drosselbohrung 37 ein im Zylinder 15 vorhandenes Ölvolumen aus dem Zylinder 15 ausgegeben wird.

Bei einer Öffnungsbewegung, also einer Drehung der Schließerachse 24 in Richtung des Pfeils 38 wirkt die Schließernockenscheibe 22 über die Schließerschwinge 17 und deren Druckrolle 33 auf die Traverse 32 des Betätigungsschiebers 14. Der Betätigungsschieber 14 überträgt die Bewegung auf eine Schließfeder 39 der Schließfedereinrichtung 12, die demzufolge komprimiert wird. Gleichzeitig wirkt die Traverse 32 auf den Kolben 16 der Dämpfungseinrichtung 13, so daß gleichzeitig mit der Kompression der Schließfeder 39 eine hydraulische Dämpfung während des Öffnungsvorgangs der Tür bewirkt wird.

Wie insbesondere aus Fig. 2 deutlich wird, ermöglicht die U-förmige Ausbildung des Betätigungsschiebers 14 eine besonders flache Ausbildung der Türschließvorrichtung 10, da der Betätigungsschieber 14 die Dämpfungseinrichtung 13 mit seinen Schieberschenkeln 29, 30 lediglich auf zwei gegenüberliegenden Seiten umgreift.

Da die Lagerstelle 27 der Schließerachse 24 im Deckel 28 ausgebildet ist, ist das Gehäuse 11 im Bereich seiner Längswandungen 40 und seiner Querwandungen 41 selbst im Bereich der Schließerachse 24 frei von Hinterschneidungen, so daß das Gehäuse 11 als einfaches Frästeil ausgebildet werden kann.

Wie Fig. 3 zeigt, ist die Schließfedereinrichtung 12 mit zwei Federabstützungen 42, 43 versehen, wobei die Federabstützung 42 in einer Querwandung 41 des Gehäuses 11 und die Federabstützung 43 an der Schieberbasis 31 des Betätigungsschiebers 14 angeordnet ist. Die Federabstützung 42 weist eine Durchgangsöffnung 44 auf, durch die von außerhalb des Gehäuses 11 eine Gewindestange 45 in Längsachsenrichtung des Gehäuses 11 in das Gehäuse 11 einführbar ist. Die Federabstützung 43 ist mit einer Gewindebohrung 46 versehen, in die ein freies Ende 47 der Gewindestange 45 einschraubbar ist.

An der Außenseite der Querwandung 41 ist eine Betätigungseinrichtung 48 vorgesehen, die über eine Spindelmutter 49 mit der Gewindestange 45 zusammenwirkt und mit dieser eine Federspanneinrichtung 50 bildet. Die Spindelmutter 49 stützt sich über eine Drehlageranordnung 51, die hier mit einem Wälzlager 52 versehen ist, außenseitig an der Querwandung 41 ab.

Zum Spannen, also hier Komprimieren, der Schließfeder 39 wird die Gewindestange 45 zunächst durch die außen auf der Querwandung 41 aufliegende Spindelmutter 49 geschraubt, dann durch die geöffnete Durchgangsöffnung 44 in der Federabstützung 42 hindurchbewegt und schließlich in die gegenüberliegende Federabstützung 43 eingeschraubt. Anschließend kann durch eine Drehung eines Betätigungshebels 53 um die Gewindestange 45 die Länge der Gewindestange 45 innerhalb des Gehäuses 11 verkürzt werden, wodurch eine Kompression der Schließfeder 39 erfolgt. Hierdurch wird der Betätigungsschlitten 14 mit der Dämpfungseinrichtung 13 in Richtung auf die Querwandung 41 hinbewegt, so daß ein Montageraum 54 zur Montage der Schließerachse 24 sowie der Schließerschwinge 17 und der Dämpferschwinge 18 (Fig. 2) freigegeben wird.

Nach erfolgter Montage kann die Federspanneinrichtung 50 durch Herausdrehen der Gewindestange 45 wieder entfernt und die Durchgangsöffnung 44 in der Federabstützung 42 durch eine Verschlußschraube 55 (Fig. 2) wieder öldicht verschlossen werden.

### Bezugszeichenliste

10 Türschließvorrichtung
11 Gehäuse
12 Schließfedereinrichtung
13 Dämpfungseinrichtung
14 Betätigungsschieber
15 Zylinder
16 Kolben
17 Schließerschwinge
18 Dämpferschwinge
19 Drehachse
20 Tastrolle
21 Tastrolle
22 Schließernockenscheibe
23 Dämpfernockenscheibe
24 Schließerachse
25 Türzapfen
26 Lagerstelle
27 Lagerstelle
28 Deckel
29 Schieberschenkel
30 Schieberschenkel
31 Schieberbasis
32 Traverse
33 Druckrolle
34 Druckrolle
35 Drosseleinrichtung
36 Dämpferrückstellfeder
37 Drosselbohrung
38 Pfeil
39 Schließfeder
40 Längswandung
41 Querwandung
42 Federabstützung
43 Federabstützung
44 Durchgangsöffnung
45 Gewindestange
46 Gewindebohrung
47 Ende
48 Betätigungsvorrichtung
49 Spindelmutter
50 Federspanneinrichtung
51 Drehlageranordnung
52 Wälzlager
53 Betätigungshebel
54 Montageraum
55 Verschlußschraube

## Patentansprüche

1. Türschließvorrichtung (10) zur Anbringung im Türschwellenbereich mit einem Gehäuse (11) zur Aufnahme einer Schließfedereinrichtung (12) und einer Dämpfungseinrichtung (13), die in einem Betätigungsschieber (14) angeordnet ist, und einer Schließerachse (24) mit einer Schließernockenscheibe (22), die über den Betätigungsschieber (14) mit der Schließfedereinrichtung (12) zusammenwirkt, und einer Dämpfernockenscheibe (23), die mit der Dämpfungseinrichtung (13) zusammenwirkt, dadurch gekennzeichnet, daß der Betätigungsschieber (14) mit einer Koppeleinrichtung (32) versehen ist, derart, daß die Schließernockenscheibe (22) bei einem Öffnungsvorgang sowohl auf die Schließfedereinrichtung (12) als auch auf die Dämpfungseinrichtung (13) wirkt.

2. Türschließvorrichtung nach Anspruch 1, dadurch gekennzeichnet, daß die Koppeleinrichtung (32) aus einer zwischen Seitenwandungen (29, 30) des Betätigungsschiebers (14) vorgesehenen Traverse (32) gebildet ist, die auf einer Seite mit der Schließernockenscheibe (22) und auf der anderen Seite mit der Dämpfungseinrichtung (13) zusammenwirkt.

3. Türschließvorrichtung nach Anspruch 2, dadurch gekennzeichnet, daß sich die Traverse (33) an einem Kolben (16) der Dämpfungseinrichtung (13) abstützt.

4. Türschließvorrichtung nach einem oder mehreren der vorangehenden Ansprüche, dadurch gekennzeichnet, daß der Betätigungsschieber (14) U-förmig mit zwei Schieberschenkeln (29, 30) ausgebildet ist, wobei die Traverse (32) Enden der Schieberschenkel miteinander verbindet und eine Schenkelbasis (31) auf die Schließfedereinrichtung (12) wirkt.

5. Türschließvorrichtung nach einem oder mehreren der vorangehenden Ansprüche, dadurch gekennzeichnet, daß eine in einer Gehäusewandung (41) vorgesehene Federabstützung (42) mit einer verschließbaren Durchgangsöffnung (44) zur Durchführung einer Federspanneinrichtung (50) versehen ist.

6. Türschließvorrichtung nach Anspruch 5, dadurch gekennzeichnet, daß eine am Betätigungsschieber (14) vorgesehene weitere Federabstützung (43) mit einer Verbindungseinrichtung (46) zur kraftschlüssigen Verbindung mit der Federspanneinrichtung (50) versehen ist.

7. Türschließvorrichtung nach Anspruch 6, dadurch gekennzeichnet, daß die Verbindungseinrichtung als Gewindebohrung (46) zur Aufnahme eines freien Endes (47) einer Gewindestange (45) ausgebildet ist.

8. Türschließvorrichtung nach einem oder mehreren der vorangehenden Ansprüche, dadurch gekennzeichnet, daß zumindest eine Lagerstelle (27) der Schließerachse (24) in einem Deckel (28) des Gehäuses (11) ausgebildet ist.

9. Türschließvorrichtung nach Anspruch 8, dadurch gekennzeichnet, daß die Lagerstelle (27) einstückig mit dem Deckel (28) ausgebildet ist.
